# EUROPÄISCHE PATENTSCHRIFT

(11) **EP 3 444 041 B1**
(45) Veröffentlichungstag und Bekanntmachung des Hinweises auf die Patenterteilung: **26.02.2020**
(21) Anmeldenummer: 18187210.2
(22) Anmeldetag: 03.08.2018
(51) Int. Cl.: B05D 1/02, B05B 13/04, E06B 3/30

(54) **VERFAHREN ZUR HERSTELLUNG EINES FENSTER- ODER TÜRPROFILS**
METHOD FOR PRODUCING A WINDOW OR DOOR PROFILE
PROCÉDÉ DE FABRICATION D'UN PROFILÉ DE FENÊTRE OU DE PORTE

(30) Priorität: 14.08.2017 AT 506752017
(43) Veröffentlichungstag der Anmeldung: 20.02.2019
(73) Patentinhaber: IFN-Holding AG, 4050 Traun (AT)
(72) Erfinder: HOCHREITER, Herbert, 4048 Puchenau (AT)
(74) Vertreter: Burger, Hannes

(56) Entgegenhaltungen:
- EP-A1- 2 868 478
- GB-A- 2 271 729
- US-A1- 2001 049 010

## Beschreibung

Die Erfindung betrifft ein Verfahren zur Herstellung eines Fenster- oder Türprofils nach dem auf zumindest einer Oberfläche des Fenster- oder Türprofils ein Dekormuster mittels Digitaldruck aus Farbtropfen erzeugt wird.

Weiter betrifft die Erfindung ein Fenster- oder Türprofil mit einem Grundkörper, der auf zumindest einer Oberfläche ein Dekormuster aufweist, das nach einem Druckverfahren auf der Oberfläche des Grundkörpers hergestellt ist.

Im Wesentlichen werden heute Profile für Fenster oder Türen aus Holz, Metall oder Kunststoff hergestellt. Für viele Menschen ist Holz noch immer der Wertigste Werkstoff, sodass die Fenster- und Türenindustrie versucht, Holzoberflächen auf Metallen oder Kunststoffen zu imitieren. Dazu kann auf die Metalloberfläche oder die Kunststoffoberfläche eine Dekorfolie aufgebracht werden. Dies ist jedoch aufwändig und aufgrund der komplexen Geometrien der Profile u.U. relativ schwierig.

Aus der US 2001/049010 ist ein Verfahren und eine Vorrichtung zum Bedrucken von länglichen Profilen mit einer polychromen Dekoration entsprechend den Merkmalen im Oberbegriff des Anspruches 1 und 8 bekannt.

Aus der WO 2007/131754 A1 ist ein Verfahren zum Bedrucken von Fensterprofilen aus Kunststoff mit einem Dekor bekannt, nach dem eine Dekorvorlage in Echtfarben-Teilbilder zerlegt wird, die überlagert das Dekor ergeben, und die Teilbilder mit den bereitgestellten Farben auf das Substrat gedruckt werden, z.B. mittels Tintenstrahldruck, wodurch das gedruckte Dekor auf dem Substrat entsteht. Es sollen damit Fensterprofile auch in Kleinserien mit geringen Aufwand mit einer farbgetreuen Wiedergabe von Dekorvorlagen bedruckt werden können.

Der vorliegenden Erfindung liegt die Aufgabe zugrunde, eine Möglichkeit zu schaffen, mit der das Druckbild von mittels einem Digitaldruckverfahren bedruckten Fenster- oder Türprofilen verbessert werden kann.

Diese Aufgabe wird mit dem eingangs genannten Verfahren dadurch gelöst, dass die Farbtropfen bis zu einem Abstand von einer in Druckrichtung verlaufenden Kante des Fenster- oder Türprofils in einer ersten Richtung, insbesondere senkrecht, auf die Oberfläche des Fenster- oder Türprofils aufgedruckt werden und dass die Farbtropfen in dem durch den Abstand von der Kante definierten Bereich der Oberfläche in einer zweiten Richtung aufgedruckt werden, die zur ersten Richtung verschieden ist, insbesondere schräg ist.

Weiter wird die Aufgab der Erfindung mit dem eingangs genannten Fenster- oder Türprofil gelöst, bei dem eine Schichtdicke des Dekormusters im Bereich von zumindest einer Kante des Grundkörpers kleiner ist, als die Schichtdicke des Dekormusters in einem an diesen Bereich anschließenden Bereich.

Von Vorteil ist dabei, dass mit dieser Verfahrensweise ein Druckbild, also das Dekormuster, auf der Oberfläche erzeugt werden kann, das weniger bzw. keine "verschwommenen" Bereiche aufweist. Mit anderen Worten kann damit die Schärfe des gedruckten Dekormusters verbessert werden. Dies kann einerseits dadurch erreicht werden, dass weniger Farbe über die Kante hinaus in andere Oberflächenbereiche des Fenster- oder Türprofils gelangt, in denen das damit erzeugte Dekormuster ein anderes Aussehen haben soll. Dies "Überdrucken" der Kante ist durch Toleranzen des Fenster- oder Türprofils bedingt, wodurch Kanten des Fenster-oder Türprofils nicht genau parallel zur Druckrichtung verlaufen. Springt also die Kante geringfügig zurück, wird sie überdruckt, sodass Farbtropfen in Bereiche gelangen, in die sich nicht hingehören. Es können also Farbungenauigkeiten bzw. Druckbildungenauigkeiten vermieden werden. Darüber hinaus kann damit eine bereichsweise Vergröberung des Druckbildes vermieden werden, die dadurch ausgelöst wird, dass Farbtropfen, die unabsichtlich teilweise über die Kante hinausgelangen, einen längeren Weg zurücklegen, bevor sie auf eine Oberfläche auftreffen und dadurch beim Auftreffen auf die Oberfläche weiter auseinanderspreiten.

Vorzugsweise werden die Farbtropfen in mehreren Schritten aufgedruckt, wobei in einem ersten Schritt die Farbtropfen mit der ersten Richtung auf die Oberfläche aufgedruckt werden, und in einem auf den ersten Schritt folgenden weiteren Schritt die Flugrichtung der Farbtropfen im Vergleich zur Flugrichtung der Farbtropfen im ersten Schritt verändert wird, sodass die Farbtropfen im zweiten Schritt in der zweiten Richtung auf die im ersten Schritt nichtbedruckte Oberfläche des Fenster- oder Türprofils im Bereich der Kante auftreffen. Es ist damit die Steuerung des Druckverfahrens, insbesondere der Druckköpfe der Druckvorrichtung, einfacher ausbildbar, da die Flugrichtung der Farbtopfen nicht innerhalb eines Schrittes verändert werden muss, sondern das Bedrucken auf mehrere Schritte aufgeteilt wird und die Flugrichtung innerhalb eines Schrittes unverändert gelassen werden kann.

Nach einer Ausführungsvariante des Verfahrens kann vorgesehen sein, dass die Farbtropfen im zweiten Schritt mit einem Winkel auf die Oberfläche des Fenster- oder Türprofils aufgebracht werden, der ausgewählt ist aus einem Bereich von 20 ° bis 70 °. Insbesondere mit einem Winkel aus diesem Bereich kann einfacher und mit höherer Sicherheit erreicht werden, dass die Farbtropfen einerseits in Richtung auf die Kante des Grundkörpers weit genug spreiten, ohne dabei jedoch Stellen mit einer wesentlichen Menge an Farbe zu versehen, die mit dem jeweiligen Farbtropfen nicht bedruckt werden sollen.

Gemäß dem erfinderischen Verfahren ist vorgesehen, dass der Abstand zur Kante zumindest so groß ist, wie die zulässige Abweichung der Ist-Abmessungen des Fenster- oder Türprofils von den Soll-Abmessungen. Es ist damit möglich, die Toleranzen, die das Fenster-oder Türprofil aufweist, in das Druckbild miteinzubeziehen, ohne dass dadurch das Druckbild an sich, also das Dekormuster, übermäßig gestört wird. Es ist damit besser möglich, Toleranzen beim Drucken zu berücksichtigen. Es kann damit auch über das Auslaufen des Druckbildes ein sanfter Auslauf realisiert werden.

Es kann weiter vorgesehen sein, dass die Farbtropfen, die im ersten Schritt auf die Oberfläche des Fenster- oder Türprofils aufgebracht werden, nur teilweise getrocknet oder gehärtet werden, sodass mit den Farbtropfen des zweiten Schrittes eine Vermischung stattfindet. Mit dieser Verfahrensvariante kann erreicht werden, dass die Farbtropfen, die im Bereich der Kante auf das Fenster- oder Türprofil aufgedruckt werden, sich bereits unmittelbar nach dem Aufdrucken mit den bereits auf der Oberfläche des Fenster- oder Türprofils beginnen sich zu vermischen, sodass sie besser im Kantenbereich haften bleiben. Das Verlaufen der Farbe über die Kante hinaus kann damit besser vermieden werden. Generell kann damit auch eine farbgetreuere Darstellung des Dekormusters erreicht werden, da den Farbtropfen der übereinander gedruckten Schichten aus Farbtropfen über einen längeren Zeitraum erlaubt wird, sich zu vermischen und damit Mischfarben auszubilden.

Nach einer anderen Ausführungsvariante des Verfahrens kann vorgesehen werden, dass das Fenster- oder Türprofil mit einem Extrusionsverfahren hergestellt wird, das Fenster- oder Türprofil danach kalibriert wird und dass der erste Schritt unmittelbar nach der Kalibrierung des Fenster- oder Türprofil durchgeführt wird. Es kann also mit dieser Ausführungsvariante vorgesehen werden, dass das noch warme Profil bedruckt wird. Damit ist eine entsprechende Verfahrensverkürzung erreichbar, da die Restwärme des Profils zumindest teilweise zur (Teil-Trocknung bzw. (Teil-)Härtung der Farbtropfen ausgenutzt werden kann. Zudem kann damit eine detailgetreuere Ausbildung des Dekormusters erreicht werden, da die Farbtropfen sich auf der Profiloberfläche beim Auftreffen auf diese weniger stark verbreitern.

Es kann auch vorgesehen werden, dass ein Abstand der Düsen, aus denen die Farbtropfen austreten, von der Oberfläche des Fenster- oder Türprofils zwischen 1 mm und 20 mm beträgt. Mit der Einhaltung dieses Abstandes kann ebenfalls einfacher vermieden werden, dass über die voranstehend genannte Kante des Grundkörpers hinausgedruckt wird, die an die Kante unmittelbar anschließende unbedruckte Fläche von den Farbtropfen jedoch vollflächig bedruckt wird. Die Qualität des gedruckten Dekormusters kann damit weiter gesteigert werden.

Nachdem im unmittelbar an die genannte Kante anschließenden Oberflächenbereich die Schichtdicke des Dekormusters geringer sein kann, als in der restlichen Fläche, kann es von Vorteil sein, wenn in dem im ersten Schritt nichtbedruckten Bereich eine höhere Farbsättigung erzeugt wird, als in den im ersten Schritt bedruckten Bereichen. Auch mit dieser Ausführungsvariante kann die Qualität des gedruckten Dekormusters weiter verbessert werden.

Zum besseren Verständnis der Erfindung wird diese anhand der nachfolgenden Figuren näher erläutert.

Es zeigen jeweils in vereinfachter, schematischer Darstellung:
- Fig. 1: den ersten Schritt des Bedruckens einer Oberfläche eines Fenster- oder Türprofils;
- Fig. 2: den zweiten Schritt des Bedruckens einer Oberfläche eines Fenster- oder Türprofils
- Fig. 3: den zweiten Schritt des Bedruckens einer Oberfläche eines Fenster- oder Türprofils gemäß einer Ausführungsvariante.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt einen Ausschnitt aus einem Fenster- oder Türprofil 1 im Querschnitt.

In der dargestellten Ausführungsvariante ist das Fenster- oder Türprofil 1 ein Hohlkammerprofil 2, das zumindest eine Hohlkammer 3, vorzugweise mehrere durch Stege 4 voneinander getrennte Hohlkammern 3, aufweist.

Das Hohlkammerprofil 2 besteht aus einem Kunststoff, beispielsweise PVC, oder umfasst zumindest einen Kunststoff. Mit letzterem ist gemeint, dass das Hohlkammerprofil 2 auch aus einem WPC (Wood Plastic Composite) bestehen kann.

Es ist aber auch möglich, dass das Hohlkammerprofil 2 aus einem Metall besteht.

Wenngleich die Ausbildung des Fenster- oder Türprofils 1 als Hohlkammerprofil 2 aus Kunststoff die bevorzugte Ausführungsvariante ist, kann dieses aber auch anders ausgeführt sein. Beispielsweise kann es aus einem anderen Werkstoff bestehen, wie z.B. aus Holz, und/oder es kann ein Profil ohne Hohlkammern 3 sein. So kann es beispielsweise von Vorteil sein, wenn ein Holzprofil mit einem anderen Dekor, insbesondere einer anderen Maserung, versehen wird, da in diesem Fall mit günstigeren Holzsorten teurere nachgeahmt werden können und somit nicht nur Kosten eingespart werden können, sondern auch eine umweltverträglichere Produktion von Fenstern oder Türen erfolgen kann, indem beispielsweise nicht auf Tropenhölzer zurückgegriffen werden muss, sondern mit heimischen Hölzern gearbeitet werden kann.

Da Profile zur Herstellung von Fenster oder Türen aus dem Stand der Technik bekannt sind, sei darauf verwiesen, insbesondere hinsichtlich der geometrischen Ausführung oder der verwendeten Werkstoffe.

Das Fenster- oder Türprofil 1 weist einen Grundkörper 5 auf, auf dem auf zumindest einer Oberfläche 6 ein Dekormuster 7 angeordnet bzw. ausgebildet ist.

Das Dekormuster 7 wird mittels eines Digitaldruckverfahrens auf der Oberfläche 6 erzeugt. Somit bestehen hinsichtlich der optischen Ausgestaltung des Dekormusters 7 keinerlei Einschränkungen, da im Prinzip jedes Dekormuster 7 mittels Digitaldruck hergestellt werden kann.

Zur Herstellung des Dekormusters 7 wird bevorzugt ein Tintenstrahldrucker eingesetzt. Dieser sprüht aus einem Druckkopf 8 mit zumindest einer Düse 9 Farbtropfen 10 auf die Oberfläche 6 des Grundkörpers 5.

Da Tintenstrahldrucker ebenfalls aus dem Stand der Technik bekannt sind, sei zu weiteren Ausführungen dazu auch auf den einschlägigen Stand der Technik verwiesen, wie beispielsweise hinsichtlich der Erzeugung der Farbtropfen 10 mittels CIJ (Continuous Ink Jet) oder DOD (Drop On Demand), der Steuerung des zumindest einen Druckkopfes 8 mit der zumindest einen Düse 9, der Steuerung der Flugbahn der Farbtropfen 10, etc.

In der Regel werden für den Farbdruck vier Farben in Digitaldruckverfahren verwendet, nämlich die Farbtönen Cyan, Magenta, Gelb und die Schlüsselfarbe Schwarz (entsprechend dem CMYK-Farbmodell). Die Farben können pigmentbasiert oder farbstoffbasiert sein. Um den Farbraum noch zu optimieren, können auch sogenannte Light Farben zusätzlich eingesetzt. Damit sind Pastell-Farben besser herstellbar.

Für den Farbdruck können die einzelnen Farben nacheinander oder gleichzeitig gedruckt werden. Werden sie nacheinander gedruckt, wird vorzugsweise bei stillstehendem Fenster- oder Türprofil 1 und mit verfahrbaren Druckkopf 8 gedruckt.

Werden sie gleichzeitig bedruckt, erfolgt das Bedrucken vorzugsweise in single-pass Verfahren mit mehreren Druckköpfen, die in Druckrichtung hintereinander angeordnet sein können.

Bevorzugt werden Tintenstrahldrucker eingesetzt, die mehrere Druckköpfe 8 und mehrere Düsen 9 pro Druckkopf 8 aufweisen, wobei weiter bevorzugt ist, wenn pro Farbe zumindest ein Druckkopf 8 vorhanden ist.

Prinzipiell ist es möglich, dass Mischfarben bereits vorgemischt eingesetzt werden. In der Regel werden diese aber entweder durch direkte Vermischung auf dem Substrat und/oder rein optisch durch entsprechendes Nebeneinandersetzen von Farbtropfen der Grundfarben erzeugt, wie dies an sich bekannt ist.

Bei dem Verfahren, zu dem in Fig. 1 ein erster Verfahrensschritt dargestellt ist, werden die Farbtropfen 8 mit den unterschiedlichen Farben nacheinander auf die Oberfläche 6 aufgedruckt. Dazu werden in dem ersten Schritt die Farbtropfen 8 nicht ganz bis zu einer Kante 11 aufgedruckt, sondern wird das Bedrucken im ersten Schritt unterbrochen, wenn ein Abstand 12 von der Kante 11 erreicht ist, sodass also die Farbtropfen 8 des ersten Schrittes sich zumindest in dem Abstand 12 von der Kante 11 befinden.

Die Kante 11 ist in dargestellten Ausführungsbeispiel keine Seitenkante des Grundkörpers 5 des Fenster- oder Türprofils 1, sondern eine Kante die im Verlauf der Oberfläche 7 ausgebildet ist, beispielsweise durch die Ausbildung eines Falzes, der z.B. als Anschlag dienen kann.

Es sei darauf hingewiesen, dass die konkrete Darstellung der Geometrie des Falzes in Fig. 1 keinen einschränkenden Charakter hat.

Die Kante 11 wird also zwischen zwei Bereichen der Oberfläche 6 ausgebildet, die in unterschiedlichen Richtungen verlaufen, also beispielsweise zumindest annähernd waagrecht, wie im linken Teil der Fig. 1, und zumindest annähernd senkrecht, wie im daran anschließenden Teil der Fig. 1. Die Kante 11 kann also beispielsweise dadurch entstehen, dass in der Oberfläche 6 eine Vertiefung 13 ausgebildet ist.

Es sei jedoch erwähnt, dass das Bedrucken der Oberfläche 6 bzw. generell der sichtbaren Oberflächen des Fenster- oder Türprofils 1 entsprechend dieser Beschreibung durchgeführt werden kann, dass also die Flugrichtung der Farbtropfen 8 in einem oder mehreren Kantenbereichen geändert wird, also nicht nur im Bereich der zu Fig. 1 beschriebenen Kante 11. Auch für diese weiteren Kanten des Fenster- oder Türprofils 1, also beispielsweise auch Seitenkanten, können die Ausführungen in diese Beschreibung angewandt werden, beispielsweise hinsichtlich des Abstandes 12.

Bei Erreichen des Mindestabstandes von der Kante 11, also des Abstandes 12, wird in dieser Ausführungsvariante des Verfahrens das Bedrucken der Oberfläche 6 unterbrochen.

In einem zweiten, an den ersten Schritt anschließenden Schritt des Verfahrens wird nun der im ersten Schritt nicht bedruckte, an die Kante 11 unmittelbar anschließende Bereich der Oberfläche 6 bedruckt. Dazu wird die Richtung verändert, mit der die Farbtropfen 10 auf die Oberfläche 6 auftreffen. Im einfachsten Fall wird hierzu der Druckkopf 8 schräg gestellt, wie dies in Fig. 2 dargestellt ist, sodass also auch die Farbtropfen 10 schräg auf die Oberfläche auftreffen. Die Druckrichtung an sich, also die Vorschubrichtung des Druckkopfes 8 bleibt unverändert. Es wird also in Richtung des Verlaufs der Kante 11, d.h. in Längsrichtung des Fenster- oder Türprofils 1, gedruckt. Mit anderen Worten verläuft die Kante 11 in Druckrichtung. (In den Fig. 1 und 2 verläuft die Druckrichtung in Richtung senkrecht auf die Papierebene.)

Aufgrund dieser Schrägstellung des Druckkopfes 8 bzw. dessen Düsen 9 breiten sich die einzelnen Farbtropfen 8 im Vergleich zur senkrechten Richtung ovaler (in Druckrichtung) auf der Oberfläche 6 aus, sodass also der Druckkopf 8 weiter von der Kante 11 entfernt bleiben kann und trotzdem Farbe bis zur Kante 11 gelangt.

Mit "ovaler" ausbreiten ist gemeint, dass die Drucktropfen in Draufsicht beim Drucken keine kreisförmige Fläche bilden, sondern eine ovale.

Bedingt durch diese Verfahrensweise entsteht ein Dekormuster 7 auf der Oberfläche 6 des Fenster- oder Türprofils 1, das eine Schichtdicke14 aufweist, die einem Bereich 15 der zumindest einen Kante 11 des Grundkörpers 5 kleiner ist, als in einem an diesen Bereich 15 anschließenden Bereich 16, wie dies aus Fig. 2 ersichtlich ist. Bedingt dadurch gelangt auch weniger Farbe in den Bereich 17 nach der Kante 11 (bezogen auf die Druckrichtung). Die Angabe "weniger" bezieht sich dabei auf die Menge an Farbe im Vergleich zum Bedrucken der Oberfläche senkrecht von oben.

Der Grund, warum Farbe in den Bereich 17 nach der Kante 11 gelangt, ist, dass der Grundköper 5 herstellungsbedingt nicht das Sollmaß aufweist, sondern das Istmaß mit zulässigen Toleranzen versehen ist bzw. sein kann. Aufgrund dieser Toleranzen verläuft auch die Kante 11 unter Umständen nicht exakt parallel zur Druckrichtung. Die aus dem Bereich 16 stammende Farbe im Bereich 17 wiederum führt zu Ungenauigkeiten bzw. Unschärfen des Dekormusters 7. Mit dem bzw. den in dieser Beschreibung beschriebenen Verfahren kann dies vermieden bzw. dieser Effekt reduziert werden.

Würde man mit einem Durchgang die Gesamte Fläche bedrucken wollen, müsste man um die Toleranz über die Kante 11 drucken, um auch bei toleranzbedingt größeren Profilen sicher alles zu bedrucken. Dies würde unweigerlich dazu führen, dass die ins Leere treffenden Düsen 9 ein Überdrucken im Fenster- oder Türprofil 1 verursachen würden, welcher unerwünscht ist. Um dies zu verhindern, wird schräg auf die Kante 11 gedruckt.

Es sei an dieser Stelle darauf hingewiesen, dass sich das Dekormuster 7 über die gesamte Oberfläche 6 bzw. über sämtliche sichtbaren Oberflächen des Grundkörpers 5 des Fenster- oder Türprofils 1 erstreckt. Es werden also nicht nur Teilbereiche der Oberfläche(n) 6 sondern diese zur Gänze bedruckt.

Bei der voranstehend beschriebenen Ausführungsvariante des Verfahrens werden die Farbtropfen 10 nur einlagig auf die Oberfläche aufgedruckt. Es ist aber auch möglich, dass auch der bereits im ersten Schritt bedruckte Bereich 16 im zweiten Schritt noch einmal überdruckt wird, insbesondere ebenfalls mit dem schräggestellten Druckkopf 8. Generell kann das Dekormuster 7 aus mehreren übereinander gedruckten Lagen von Farbtropfen 10 erzeugt werden, wobei zumindest eine Lage zumindest im Bereich unmittelbar anschließend an die Kante 11, also im Bereich 15, mit schräger Flugbahn der Farbtropfen 10 (im voranstehenden Sinne) gedruckt wird.

In Fig. 3 ist eine andere Ausführungsvariante des zweiten Schrittes des Bedruckens des Fenster- oder Türprofils 1 dargestellt. Wiederum ist der Druckkopf 8 mit den Düsen 9 schräg zur Oberfläche 6 des Fenster- oder Türprofils 1 angestellt. Die Flugrichtung der Farbtropfen 10 ist als unterschiedlich zur Flugrichtung der Farbtropfen 10 im ersten Schritt. Anders als bei der in Fig. 2 dargestellten Ausführungsvariante ist der Druckkopf 8 aber nun in die andere Richtung geneigt, also nicht in Richtung auf die bedruckte Oberfläche 6 sondern von dieser weg in Richtung auf den Bereich 17 des Fenster- oder Türprofils 1

In Fig. 3 ist strichliert auch angedeutet, dass auch der an den im zweiten Schritt bedruckten Bereich 15 anschließende Bereich 17 bedruckt sein kann. Dabei kann vorgesehen werden, dass im ersten Schritt der Bereich 16 und der Bereich 17 bedruckt werden, und dass daran anschließend der um die Kante 11 noch unbedruckte Bereich 15 mit den schräg gestellten Düsen 9 bedruckt wird, wodurch die "Lücke" zwischen den beiden bereits bedruckten Bereichen 16, 17 geschlossen wird.

Anstelle der tatsächlichen Schrägstellung des Druckkopfes 8 oder der Druckköpfe 8 zum Bedrucken des unmittelbar an die Kante 11 anschließenden Bereichs 15 (generelle eines unmittelbar an eine Kante anschließenden Bereichs) kann auch vorgesehen werden, dass nur die Flugbahn an sich der Farbtropfen 10 verändert wird, sodass die Farbtropfen 10 schräg auf die Oberfläche 6 des Grundkörpers 5 auftreffen. Beispielsweise kann dies mit Hilfe eines elektrischen Feldes erreicht werden, durch das die Farbtropfen 10 beim Drucken hindurch müssen, sofern eine elektrisch leitfähige Farbe bzw. Tinte verwendet wird. Die Farbtropfen 10 können dabei je nach Stärke des elektrischen Feldes mehr oder weniger aus ihrer ursprünglichen Flugbahn abgelenkt werden. Es sind auch andere physikalische Effekte für diesen Zweck einsetzbar bzw. ausnutzbar.

Die Erfindung schlägt somit generell eine Verfahren zur Herstellung eines Fenster- oder Türprofils 1 vor, nach dem auf zumindest der Oberfläche 6 des Fenster- oder Türprofils 1 das Dekormuster 7mittels Digitaldruck aus Farbtropfen 10 erzeugt wird, wobei die Farbtropfen 10 bis zu dem Abstand 12 von der in Druckrichtung verlaufenden Kante 11 des Fenster- oder Türprofils 1 in einer ersten Richtung, insbesondere senkrecht, auf die Oberfläche des Fenster-oder Türprofils 1 aufgedruckt werden und die Farbtropfen 10 in dem durch den Abstand 12 von der Kante 11 definierten Bereich der Oberfläche 6 in einer zweiten Richtung aufgedruckt werden, die zur ersten Richtung verschieden ist, insbesondere schräg ist.

Es sei angemerkt, dass es auch möglich ist, dass die Druckrichtung senkrecht auf die Kante 11 verläuft, also beispielsweise in Fig. 2 von links nach rechts. Die Druckrichtung in Längsrichtung des Fenster- oder Türprofils 1 wird jedoch bevorzugt, da sich das Verfahren damit besser in die Produktionslinie für ein Fester- oder Türprofil 1 einbetten lässt.

Durch die Veränderung der Flugrichtung der Farbtropfen 10 kann das Überdrucken vermieden bzw. reduziert werden, sodass keine oder weniger Farbe, die für den Bereich 15, der unmittelbar an die Kante 11 anschließt, in den zweiten unmittelbar an die Kante 11 anschließenden Bereich 17 gelangt.

Sofern das Dekormuster 7 mehrlagig aufgebaut wird, können für die einzelnen Lagen jeweils eine Grundfarbe verwendet werden, also beispielsweise jeweils eine der Farben des CMYK-Farbschemas.

Um eine bessere Haftung des Dekormuster 7 auf der Oberfläche 6 zu erreichen, kann diese vorab mit einem Haftvermittler versehen werden, der gegebenenfalls ebenfalls aufgedruckt werden kann, beispielsweise mit einem Tintenstrahldrucker.

Weiter kann vorgesehen werden, dass anschließend an die Erzeugung des Dekormusters 7 dieses noch zur Gänze mit einem transparenten Schutzlack und/oder mit einem transparenten Glanzlack überdruckt wird, um das Dekormuster 7 besser vor Witterungseinflüssen schützen zu können.

Nach einer Ausführungsvariante des Verfahrens kann vorgesehen werden, dass die Farbtropfen 10 im zweiten Schritt in einem Winkel 18 auf die Oberfläche 6 des Fenster- oder Türprofils 1 aufgebracht werden, der ausgewählt ist aus einem Bereich von 20 ° bis 70 °, insbesondere aus einem Bereich zwischen 30 ° und 60 °. Der Winkel 18 ist dabei jener Winkel, den die Flugbahn der Farbtropfen 10 bzw. die Längsmittelachse des Druckkopfes 8 mit der Oberfläche 6 einschließen, wie dies aus Fig. 2 ersichtlich ist.

In der Ausführungsvariante des Verfahrens gemäß Fig. 3 beträgt der Winkel 18 zwischen 110 ° und 160 °, insbesondere zwischen 120 ° und 150 °, ist also komplementär zur vorangehend genanntem Winkel 18.

Wie bereits voranstehend erwähnt, kann das Verfahren auch dazu eingesetzt werden, um toleranzbedingte Fehler des Fenster- oder Türprofils 1 hinsichtlich ihres Einflusses auf das auf die Oberfläche 6 des Fenster- oder Türprofils 1 aufgedruckte Dekormuster 7 abzuschwächen bzw. ganz zu verhindern. Aus diesem Grund ist gemäß dem erfinderischen Verfahren der Abstand 12 zur Kante 11 zumindest so groß, wie die zulässige Abweichung der Ist-Abmessungen des Fenster- oder Türprofils 1 von den Soll-Abmessungen. Beispielsweise kann also der Abstand 12 zumindest zwischen 0,5 mm und 2 mm betragen.

Gemäße einer Ausführungsvariante wird die Breite des Drucks im zweiten Schritt dabei bevorzugt so gewählt, dass in den Sichtflächen leicht überlappend mit dem ersten Schritt gedruckt wird und je nach Toleranzsituation der über die Kante verlaufende Bereich breiter oder schmäler wird. Da sich die Toleranz des Fenster- oder Türprofils 1 über den Profilverlauf wenig ändert ist diese Kante relativ gleich zur Kante 11 und macht damit ein schönes Bild. Es kann hier über Auslaufen des Druckbildes bei Bedarf auch ein sanfter Auslauf realisiert werden.

Es kann auch vorgesehen werden, dass die Farbtropfen 10, die im ersten Schritt auf die Oberfläche des Fenster- oder Türprofils 1 aufgebracht werden, nur teilweise getrocknet oder gehärtet werden, sodass mit den Farbtropfen 10 des zweiten Schrittes eine Vermischung stattfindet, sobald diese auf die erste Schicht auf Farbtropfen 10 aufgedruckt werden. Die Teilhärtung kann beispielsweise mittels UV-Licht oder durch nur teilweise Entfernung des Lösungsmittels der Tinten erfolgen.

Wie voranstehend ausgeführt, ist das Fenster- oder Türprofil 1 vorzugsweise ein Kunststoffprofil. Üblicherweise werden diese mit einem Extrusionsverfahren hergestellt. Die Druckvorrichtung, d.h. zumindest der Druckkopf 8 oder die Druckköpfe 8 können nach einer weiteren Ausführungsvariante auch in die Herstellungslinie für die Profile integriert werden, indem er oder sie nach einer Kalibrierungsstufe für die Profile angeordnet wird oder werden. Das Bedrucken kann damit zumindest teilweise unmittelbar anschließend an das Kalibrieren erfolgen.

Ein Abstand 19 der Düsen 9, aus denen die Farbtropfen 10 austreten, von der Oberfläche 6 des Fenster- oder Türprofils 1 kann zwischen 1 mm und 20 mm, insbesondere zwischen 1 mm und 8 mm, betragen. Dieser Abstand 19 bezeichnet dabei die Entfernung der Oberfläche 6 in der Verlängerung der schräg gestellten Düsen 9, wie dies in Fig. 2 dargestellt ist. Sind die Düsen 9 senkrecht auf die Oberfläche gestellt, kann der Abstand der Düsen von der Oberfläche zwischen 1 mm und 2 mm betragen.

Um eine geringere Schichtdicke des Dekormusters 7 im unmittelbar an die Kante 11 anschließenden Bereiche 15 hinsichtlich des Erscheinungsbildes ausgleichen zu können, kann vorgesehen werden, dass in dem im ersten Schritt nichtbedruckten oder generell den schräg bedruckten Bereich 15 eine höheren Farbsättigung erzeugt wird, als in den im ersten Schritt bedruckten Bereichen 16. Dies kann durch entsprechende Veränderung der Mischung der Farbtropfenanzahl rechnerisch ermittelt bzw. mit einem PC gesteuert werden.

Es ist weiter möglich, dass die sich aufgrund der Richtungsänderung der Flugbahn der Farbtropfen 10 sich ergebenden geänderte Abstand der Düse(n) 9 zur Oberfläche 6 ebenfalls rechnerisch mit einem entsprechenden Programm eines PCs berücksichtigt wird, um damit die Qualität des Druckbildes, also des Dekormusters 7, weiter zu verbessen.

Die Größe des Abstandes 12 von der Kante 11 kann in einem PC entsprechend hinterlegt sein, sodass im Verfahren über den PC bzw. generell einen Computer anhand der Software bestimmt wird, wann während des Druckens für ein bestimmtes Profil, d.h. einen bestimmten Profilquerschnitt, der Abstand 12 erreicht ist. Es ist aber auch möglich, dass der Abstand 12 von der Kante 11 während des Druckens laufend ermittelt wird, beispielsweise mittels einer Kamera, und anhand dieser Daten der Zeitpunkt für die Änderung der Flugrichtung der Farbtropfen 10 im voranstehenden Sinne ermittelt wird.

Es ist weiter möglich, dass der Bereich 15 um die Kante 11 abgedeckt wird, beispielsweise mit einer Dichtung.

Mit der Kombination der in den Fig. 1 und 3 dargestellten Verfahrensschritten ist es möglich ein bedrucktes Fenster- oder Türprofil 1 herzustellen, das einen fließenden Übergang des Druckbildes vom Bereich 16 in der Bereich 17 über den Bereich 15 um die Kante 11 erlaubt, d.h. mit beidseitig der Kante 11 sanft auslaufenden Farben in diesem Bereich 15.

Durch die Schrägstellung des Druckkopfes 8 bzw. der Düse(n) 9 sollte softwaretechnisch das Druckbild, d.h. das Dekormuster, verzerrt werden, da nun die reale Fläche entsprechend dem Anstellwinkel (Winkel 18) des Druckkopfes 8 bzw. der Düse(n) 9 verlängert ist und somit die aus dem Druckkopf 8 bzw. den Düse(n) 9 applizierte Tinte ein gestauchtes Bild druckt.

Ich glaube aber nicht, dass diese Tatsache in das Patent aufgenommen werden muss. Es könne jedoch hilfreich sein um die Komplexität einer Schrägstellung des Druckkopfes zu unterstreichen.

Die Ausführungsbeispiele zeigen bzw. beschreiben mögliche Ausführungsvarianten, wobei an dieser Stelle bemerkt sei, dass auch diverse Kombinationen der einzelnen Ausführungsvarianten untereinander möglich sind.

Der Ordnung halber sei abschließend darauf hingewiesen, dass zum besseren Verständnis des Aufbaus Elemente in den Figuren nicht notwendigerweise maßstäblich dargestellt wurden.

### Bezugszeichenaufstellung

- 1: Türprofil
- 2: Hohlkammerprofil
- 3: Hohlkammer
- 4: Steg
- 5: Grundkörper
- 6: Oberfläche
- 7: Dekormuster
- 8: Druckkopf
- 9: Düse
- 10: Farbtropfen
- 11: Kante
- 12: Abstand
- 13: Vertiefung
- 14: Schichtdicke
- 15: Bereich
- 16: Bereich
- 17: Bereich
- 18: Winkel
- 19: Abstand

## Patentansprüche

1. Verfahren zur Herstellung eines Fenster- oder Türprofils (1) nach dem auf zumindest einer Oberfläche (6) des Fenster- oder Türprofils (1) ein Dekormuster (7) mittels Digitaldruck aus Farbtropfen (10) erzeugt wird, wobei die Farbtropfen (10) bis zu einem Abstand (12) von einer in Druckrichtung verlaufenden Kante (11) des Fenster- oder Türprofils (1) in einer ersten Richtung, insbesondere senkrecht, auf die Oberfläche (6) des Fenster- oder Türprofils (1) aufgedruckt werden und die Farbtropfen (10) in dem durch den Abstand (12) von der Kante (11) definierten Bereich (15) der Oberfläche (6) in einer zweiten Richtung aufgedruckt werden, die zur ersten Richtung verschieden ist, insbesondere schräg ist, **dadurch gekennzeichnet, dass** der Abstand (12) zur Kante (11) zumindest so groß ist, wie die zulässige maximale Abweichung der Ist-Abmessungen des Fenster- oder Türprofils (1) von den Soll-Abmessungen.

2. Verfahren nach Anspruch 1, **dadurch gekennzeichnet, dass** die Farbtropfen (10) in mehreren Schritten aufgedruckt werden, wobei in einem ersten Schritt die Farbtropfen (10) mit der ersten Richtung auf die Oberfläche (6) aufgedruckt werden, und in einem auf den ersten Schritt folgenden weiteren Schritt die Flugrichtung der Farbtropfen (6) im Vergleich zur Flugrichtung der Farbtropfen (10) im ersten Schritt verändert wird, sodass die Farbtropfen (10) im zweiten Schritt in der zweiten Richtung auf die im ersten Schritt nichtbedruckte Oberfläche (6) des Fenster- oder Türprofils (1) im Bereich der Kante (11) auftreffen.

3. Verfahren nach Anspruch 1 oder 2, **dadurch gekennzeichnet, dass** die Farbtropfen (10) im zweiten Schritt mit einem Winkel (18) auf die Oberfläche (6) des Fenster- oder Türprofils (1) aufgebracht werden, der ausgewählt ist aus einem Bereich von 20 ° bis 70 °.

4. Verfahren nach einem der Ansprüche 1 bis 3, **dadurch gekennzeichnet, dass** die Farbtropfen (10), die im ersten Schritt auf die Oberfläche (6) des Fenster- oder Türprofils (1) aufgebracht werden, nur teilweise getrocknet oder gehärtet werden, sodass mit den Farbtropfen (10) des zweiten Schrittes eine Vermischung stattfindet.

5. Verfahren nach einem der Ansprüche 1 bis 4, **dadurch gekennzeichnet, dass** das Fenster-oder Türprofil (1) mit einem Extrusionsverfahren hergestellt wird, das Fenster- oder Türprofil (1) danach kalibriert wird und dass der erste Schritt unmittelbar nach der Kalibrierung des Fenster- oder Türprofils (1) durchgeführt wird.

6. Verfahren nach einem der Ansprüche 1 bis 5, **dadurch gekennzeichnet, dass** ein Abstand (19) der Düsen (9), aus denen die Farbtropfen (10) austreten, von der Oberfläche (6) des Fenster- oder Türprofils (1) zwischen 1 mm und 20 mm beträgt.

7. Verfahren nach einem der Ansprüche 1 bis 6, **dadurch gekennzeichnet, dass** in dem im ersten Schritt nichtbedruckten Bereich (15) eine höheren Farbsättigung erzeugt wird, als in den im ersten Schritt bedruckten Bereichen (16).

8. Fenster- oder Türprofil (1) mit einem Grundkörper (5), der auf zumindest einer Oberfläche (6) ein Dekormuster (7) aufweist, das nach einem Druckverfahren auf der Oberfläche (6) des Grundkörpers (5) hergestellt ist, wobei eine Schichtdicke (14) des Dekormusters (7) im Bereich (15) von zumindest einer Kante (11) des Grundkörpers (5) kleiner ist, als die Schichtdicke (14) des Dekormusters (7) in einem an diesen Bereich (15) anschließenden Bereich (16), **dadurch gekennzeichnet, dass** der Abstand (12) zur Kante (11) zumindest so groß ist, wie die zulässige maximale Abweichung der Ist-Abmessungen des Fenster- oder Türprofils (1) von den Soll-Abmessungen.

## Claims

1. A method for producing a window profile or door profile (1) according to which a decor pattern (7) is generated on at least one surface (6) of the window profile or door profile (1) by means of digital printing from ink drops (10), wherein the ink drops (10) are printed onto the surface (6) of the window profile or door profile (1) up to a distance (12) from an edge (11) extending in the printing direction of the window profile or door profile (1) in a first direction, in particular perpendicularly, and the ink drops (10) are printed on in a second direction, which is different from the first direction, in particular oblique, in the region (15) of the surface (6) defined by the distance (12) from the edge (11), **characterized in that** the distance (12) to the edge (11) is at least as large as the admitted maximum deviation of the actual dimensions of the window profile or door profile (1) from the target dimensions.

2. The method according to claim 1, **characterized in that** the ink drops (10) are printed on in several steps, wherein in a first step the ink drops (10) are printed onto the surface (6) with the first direction, and in a further step subsequent to the first step the course of the ink drops (6) is changed as compared to the course of the ink drops (10) in the first step, such that in the second step the ink drops (10) strike the surface (6) of the window profile or door profile (1) not printed onto in the first step in the region of the edge (11).

3. The method according to claim 1 or 2, **characterized in that** in the second step the ink drops (10) are applied onto the surface (6) of the window profile or door profile (1) at an angle (18) selected from a range of 20° to 70°.

4. The method according to one of claims 1 to 3, **characterized in that** the ink drops (10), which are applied onto the surface (6) of the window profile or door profile (1) in the first step, are just partly dried or hardened such that mixing with the ink drops (10) of the second step takes place.

5. The method according to one of claims 1 to 4, **characterized in that** the window profile or door profile (1) is manufactured by means of an extrusion method, the window profile or door profile (1) is subsequently calibrated and that the first step is carried out immediately after the calibration of the window profile or door profile (1).

6. The method according to one of claims 1 to 5, **characterized in that** a distance (19) of the nozzles (9), from which the ink drops (10) are discharged, from the surface (6) of the window profile or door profile (1) amounts to between 1 mm and 20 mm.

7. The method according to one of claims 1 to 6, **characterized in that** in the region (15) not printed onto in the first step, a higher color saturation is generated than in the regions (16) printed onto in the first step.

8. A window profile or door profile (1) with a base body (5) comprising a decor pattern (7) on at least one surface (6), said decor pattern (7) being produced on the surface (6) of the base body (5) according to a printing method, wherein a layer thickness (14) of the decor pattern (7) in the region (15) of at least one edge (11) of the base body (5) is smaller than the layer thickness (14) of the decor pattern (7) in a region (16) adjoining this region (15), **characterized in that** the distance (12) to the edge (11) is at least as large as the admitted maximum deviation of the actual dimensions of the window profile or door profile (1) from the target dimensions.

## Revendications

1. Procédé de fabrication d'un profilé de fenêtre ou de porte (1) selon lequel, sur au moins une surface (6) du profilé de fenêtre ou de porte (1), un motif de décoration (7) est réalisé au moyen d'une impression numérique à partir de gouttes de peinture (10), les gouttes de peinture (10) étant imprimées jusqu'à une distance (12) d'une arête (11), s'étendant dans la direction de l'impression, du profilé de fenêtre ou de porte (1), dans une première direction, plus particulièrement perpendiculairement, sur la surface (6) du profilé de fenêtre ou de porte (1) et les gouttes de peinture (10) étant imprimées dans la zone (15) de la surface (6), définie par la distance (12) par rapport à l'arête (11), dans une deuxième direction qui est différente de la première direction, plus particulièrement oblique, **caractérisé en ce que** la distance (12) par rapport à l'arête (11) est au moins aussi grande que l'écart maximal admissible entre les dimensions effectives du profilé de fenêtre ou de porte (1) et les dimensions de consigne.

2. Procédé selon la revendication 1, **caractérisé en ce que** les gouttes de peinture (10) sont imprimées en plusieurs étapes, moyennant quoi, dans une première étape, les gouttes de peinture (10) sont imprimées avec la première direction sur la surface (6) et, dans une autre étape suivant la première étape, la direction de vol des gouttes de peinture (6) est modifiée par rapport à la direction de vol des gouttes de peinture (10) dans la première étape, de façon à ce que les gouttes de peinture (10) de la deuxième étape arrivent au niveau de l'arête (11), dans la deuxième direction sur la surface (6) du profilé de fenêtre ou de porte (1) non imprimée dans la première étape.

3. Procédé selon la revendication 1 ou 2, **caractérisé en ce que** les gouttes de peinture (10) sont appliquées, dans la deuxième étape, sur la surface (6) du profilé de fenêtre ou de porte (1), avec un angle (18) qui est sélectionné dans une plage de 20° à 70°.

4. Procédé selon l'une des revendications 1 à 3, **caractérisé en ce que** les gouttes de peinture (10) qui sont appliquées dans la première étape sur la surface (6) du profilé de fenêtre ou de porte (1) sont séchées ou durcies seulement partiellement, de façon à ce qu'un mélange ait lieu avec les gouttes de peinture (10) de la deuxième étape.

5. Procédé selon l'une des revendications 1 à 4, **caractérisé en ce que** le profilé de fenêtre ou de porte (1) est fabriqué avec un procédé d'extrusion, le profilé de fenêtre ou de porte (1) est ensuite calibré et **en ce que** la première étape est exécutée immédiatement après le calibrage du profilé de fenêtre ou de porte (1).

6. Procédé selon l'une des revendications 1 à 5, **caractérisé en ce qu'**une distance (19) entre les buses (9) d'où sortent les gouttes de peinture (10) et la surface (6) du profilé de fenêtre ou de porte (1) est entre 1 mm et 20 mm.

7. Procédé selon l'une des revendications 1 à 6, **caractérisé en ce que**, dans la zone (15) non imprimée dans la première étape, une saturation des couleurs plus importante est produite que dans la zone (16) imprimée dans la première étape.

8. Profilé de fenêtre ou de porte (1) avec un corps de base (5), qui comprend sur au moins une surface (6), un motif de décoration (7) qui est réalisé selon un procédé d'impression sur la surface (6) du corps de base (5), une épaisseur de couche (14) du motif de décoration (7) dans la zone (15) d'au moins une arête (11) du corps de base (5) étant inférieure à l'épaisseur de couche (14) du motif de décoration (7) dans une zone (16) suivant cette zone (15), **caractérisé en ce que** la distance (12) par rapport à l'arête (11) est au moins aussi grande que l'écart maximal admissible entre les dimensions effectives du profilé de fenêtre ou de porte (1) et les dimensions de consigne.
